# EUROPÄISCHE PATENTSCHRIFT

(11) **EP 1 785 534 B1**
(45) Veröffentlichungstag und Bekanntmachung des Hinweises auf die Patenterteilung: **05.01.2011**
(21) Anmeldenummer: 06123934.9
(22) Anmeldetag: 13.11.2006
(51) Int. Cl.: E03F 5/04

(54) **Ablaufvorrichtung für eine bodengleiche Dusche**
Floor drain
Bouche d'égout

(30) Priorität: 15.11.2005 DE 202005017965 U
(43) Veröffentlichungstag der Anmeldung: 16.05.2007
(73) Patentinhaber: VIEGA GmbH & Co. KG, 57439 Attendorn (DE)
(72) Erfinder: Schäfer, Patrick, 58095 Hagen (DE)
(74) Vertreter: Cohausz & Florack

(56) Entgegenhaltungen:
- EP-A1- 0 457 011
- EP-A2- 1 253 254
- CH-A5- 682 827
- DE-U1-202005 012 802

## Beschreibung

Die Erfindung betrifft eine sanitäre Ablaufvorrichtung zur Herstellung eines in einem Boden eingebetteten Wasserablaufs, mit einem Rost, einem eine Ablauföffnung aufweisenden und den Rost tragenden kastenförmigen Gehäuse, einem Geruchsverschluss und einem mit einer Entwässerungsleitung lösbar verbindbaren Ablaufstutzen, wobei das Gehäuse aus einem schalenförmigen Gehäuseunterteil und einem deckelartigen Gehäuseoberteil aufgebaut ist, und wobei das Gehäuseoberteil höhenverstellbar gegenüber dem Gehäuseunterteil mit demselben verbunden und Verankerungsmittel aufweist, die der Verankerung des Gehäuseoberteils in einem Estrich dienen.

Eine derartige Ablaufvorrichtung ist aus der CH 682827 A5 bekannt. Die bekannte Ablaufvorrichtung dient als Bodenablauf. Sie umfasst ein Gehäuse mit einer obenliegenden Eintrittsöffnung, in die ein ein Einlaufrohr aufweisendes Oberteil höhenverstellbar einsteckbar ist, wobei das Einlaufrohr mittels eines Klemmrings an dem Gehäuse arretierbar ist. Das Oberteil hat ferner einen Rahmen zur Aufnahme eines Ablaufrostes, welcher auf einem am Rahmen befestigten Absatz aufliegt. Das Gehäuse besteht aus zwei U-förmig gebogenen Blechen. Das innere dieser beiden Bleche ist im untersten Bereich V-förmig ausgebildet, bildet zusammen mit einem Trennblech einen Siphon und ist gegenüber der Bodenfläche des äußeren Blechs beabstandet. Das Bodenteil des äußeren Blechs ist mit einer Bohrung versehen, in die ein Nagel oder eine schraube zur Befestigung des Gehäuses einführbar ist. Das U-förmig gebogene innere Blech des Gehäuses ist zudem mit einem seitlichen, leicht nach unten geneigten Ablaufrohr versehen.

In Schwimmbädern und Badezimmern werden Duschen häufig ohne Duschtasse als bodengleiche Duschen ausgeführt. Der Ablauf der Dusche wird hierzu auf dem Rohboden angeordnet und mit einer Entwässerungsleitung verbunden. Die Estrichverlegung erfolgt anschließend in der Weise, dass der Ablauf mit freiliegender Ablauföffnung im fertigen Estrich eingebettet ist.

Die funktionssichere Einbettung des Ablaufs im Estrich ist allerdings nicht immer einfach. Mitunter stellt sich während oder nach der Verlegung des Estrichs heraus, dass der Ablauf in Bezug auf die Oberkante des Estrichs zu hoch oder zu tief positioniert wurde. Ein Höhenausgleich ist dann oft schwierig und kann zu Abdichtungsmängeln sowie zu Gefällemängeln und daraus resultierenden Wasserablaufproblemen führen.

Des weiteren kommt es vor, dass der in den Estrich eingebettete Ablauf vor oder während der Estrichverlegung ungewollt beschädigt wird.

Der vorliegenden Erfindung liegt daher die Aufgabe zugrunde, eine Ablaufvorrichtung der eingangs genannten Art zu schaffen, welche die vorgenannten Probleme überwindet.

Diese Aufgabe wird erfindungsgemäß durch eine Ablaufvorrichtung mit den Merkmalen des Anspruchs 1 gelöst.

Die erfindungsgemäße Ablaufvorrichtung umfasst einen Rost, ein eine Ablauföffnung aufweisendes und den Rost tragendes Gehäuse, einen Geruchsverschluss und einen mit einer Entwässerungsleitung lösbar verbindbaren Ablaufstutzen. Das Gehäuse ist in Form eines kastenförmigen Gehäuses aus einem schalenförmigen Gehäuseunterteil und einem deckelartigen Gehäuseoberteil aufgebaut, wobei der Geruchsverschluss in seiner Lage relativ zu dem Gehäuseoberteil und/oder dem Gehäuseunterteil verstellbar in dem Gehäuse angeordnet ist. Das Gehäuseoberteil ist dabei höhenverstellbar gegenüber dem Gehäuseunterteil mit demselben verbunden und mit Verankerungsmitteln versehen, die der Verankerung des Gehäuseoberteils in einem Estrich dienen.

Das Gehäuse der erfindungsgemäßen Ablaufvorrichtung ermöglicht somit in vorteilhafter Weise eine Höhenverstellung der Abdichtungsebene des Ablaufs bis unmittelbar vor der Estrichverlegung. Zudem ist der Ablauf, insbesondere dessen Geruchsverschluss, durch das Gehäuse vor einer Beschädigung vor oder während der Estrichverlegung geschützt. Die Verankerungsmittel des Gehäuseoberteils bewirken eine stabile und zuverlässige Verbindung des Gehäuses zum Estrich. Hierdurch wird eine Körperschallentkopplung des Gehäuses zum Rohboden (Betonboden) erreicht bzw. ermöglicht. Zu diesem Zweck kann unter dem Gehäuse, d.h. unter dem Gehäuseunterteil vorab eine Dämpfungsschicht, beispielsweise eine Schaumstofffolie oder dergleichen angeordnet werden.

Darüber hinaus weist das Gehäuseoberteil der erfindungsgemäßen Ablaufvorrichtung oberseitig eine kreisringförmige, die Ablauföffnung umgebende Vertiefung auf, in der ein ringscheibenförmiges Element, das eine exzentrisch angeordnete Durchbrechung aufweist, drehbar aufgenommen ist, wobei das ringscheibenförmige Element oberseitig eine Vertiefung aufweist, in welcher der Rost im wesentlichen horizontal verschiebbar angeordnet ist. Diese Konstruktion ermöglicht eine Einpassung des Rostes in ein Fliesenraster auch dann noch, wenn die Ablaufvorrichtung im ausgehärteten Estrich eingebettet ist.

Die Höhenverstellbarkeit des Gehäuses und dessen schützende Funktion lassen sich konstruktiv relativ einfach realisieren, indem das Gehäuseoberteil dergestalt ausgebildet wird, dass es randseitig das Gehäuseunterteil umschließt. Die Höhe des Gehäuseoberteils gegenüber dem Gehäuseunterteil kann dabei vorzugsweise mittels am Gehäuseoberteil und/oder am Gehäuseunterteil befestigter Schrauben eingestellt und/oder festgestellt werden.

Um eine lagegesicherte Montage der Ablaufvorrichtung zu ermöglichen, ist nach einer weiteren bevorzugten Ausgestaltung vorgesehen, dass das Gehäuseunterteil mit Befestigungslaschen versehen ist. Das Gehäuseunterteil kann so mit Schrauben am Rohboden fixiert werden.

Nach einer weiteren vorteilhaften Ausgestaltung der erfindungsgemäßen Ablaufvorrichtung ist zwischen dem Geruchsverschluss und dem Ablaufstutzen ein Rohrstück angeordnet, das sowohl mit dem Geruchsverschluss als auch mit dem Ablaufstutzen gelenkig und flüssigkeitsdicht verbunden ist. Sollte sich bei der nachfolgenden Estrichverlegung herausstellen, dass das kastenförmige Gehäuse in der falschen Höhe positioniert ist, kann das Gehäuse durch das Doppelgelenk am Ablaufstutzen auch nachträglich noch in der Höhe in beide Richtungen korrigiert werden.

Zur Verbesserung des Schallschutzes wird in weiterer Ausgestaltung der erfindungsgemäßen Ablaufvorrichtung vorgeschlagen, zwischen dem Gehäuseunterteil und dem Gehäuseoberteil Körperschall-Dämpfungsmittel anzuordnen.

In weiterer Ausgestaltung der erfindungsgemäßen Ablaufvorrichtung ist es ferner vorteilhaft, wenn das ringscheibenförmige Element oberseitig mit einer Vielzahl von Nuten versehen ist, die an der Durchbrechung münden. Vorzugsweise erstrecken sich die Nuten dabei ausgehend von der Durchbrechung in radialer Richtung und weisen jeweils einen in Richtung der Durchbrechung geneigten Nutgrund auf. Durch diese Ausgestaltung ist sichergestellt, dass bei einer eventuell schadhaften Abdichtung zwischen dem Fliesenbelag und dem Rahmen des Rostes das über die schadhafte Abdichtung eindringende Sickerwasser über die Nuten direkt in den Ablauf läuft. Eine Anstauung von Wasser, welches nach einiger Zeit einem Faulprozess unterworfen ist, ist somit ausgeschlossen.

Eine weitere bevorzugte Ausgestaltung der erfindungsgemäßen Ablaufvorrichtung besteht darin, dass dem Rost oder einem den Rost aufnehmenden Rahmen eine oder mehrere rahmenförmige Unterlegscheiben zugeordnet sind. Mittels einer oder mehrerer dieser Unterlegscheiben kann die Höhe der Oberkante des Rostes an verschiedene Fliesen- bzw. Natursteinplattenstärken angepasst werden.

Nachfolgend wird die Erfindung anhand einer ein Ausführungsbeispiel darstellenden Zeichnung näher erläutert. Es zeigen:
- Fig. 1: eine perspektivische Ansicht einer erfindungs- gemäßen Ablaufvorrichtung;
- Fig. 2: eine Schnittdarstellung der Ablaufvorrichtung der Fig. 1 in perspektivischer Ansicht;
- Fig. 3: eine perspektivische Ansicht eines ringscheiben- förmigen Elements mit exzentrisch angeordneter Durchbrechung, mehreren darauf aufgelegten Unterlegscheiben und einem den Rost aufnehmenden Rahmen für eine erfindungsgemäße Ablaufvorrichtung; und
- Fig. 4: eine perspektivische Ansicht der Unterlegscheiben und des den Rost aufnehmenden Rahmens in Explosionsdarstellung;
- Fig. 5: eine Seitenansicht der Unterlegscheiben und des Rahmens der Fig. 4 in Explosionsdarstellung.

Die in der Zeichnung dargestellte Ablaufvorrichtung 1 ist insbesondere zur Herstellung einer bodengleichen Dusche bestimmt. Der mit einem Geruchsverschluss 2 versehene Ablauf 3 ist in einem zweiteiligen, kastenförmigen Gehäuse 4 angeordnet. Das Gehäuse 4 der Ablaufvorrichtung 1 ist aus einem Gehäuseunterteil 4.1 und einem eine Ablauföffnung 5 aufweisenden Gehäuseoberteil 4.2 aufgebaut und ermöglicht somit eine Höhenverstellung zum Anpassen an die Bodenkonstruktion.

Das Gehäuseunterteil 4.1 ist schalenförmig ausgebildet und weist einen Boden 6 und vier im wesentlichen rechtwinklig zueinander ausgerichtete Wände auf, wobei das deckelartige, ebenfalls schalenförmig ausgebildete Gehäuseoberteil 4.2 randseitig das Gehäuseunterteil 4.1 umschließt. Die mit 7 bezeichnete Wand des Gehäuseunterteils 4.1 weist eine Aussparung 8 zur Durchleitung eines Ablaufstutzens 9 auf. In der das Gehäuseunterteil 4.1 umschließenden Wand des Gehäuseoberteils 4.2 ist ebenfalls eine Aussparung 10 vorgesehen. Beide Aussparungen 8 und 10 sind im Wesentlichen U-förmig ausgebildet und reichen bis zur Oberkante des Gehäuseunterteils 4.1 bzw. bis zur Unterkante des Gehäuseoberteils 4.2.

Die gegenüberliegenden Wände 7 und 11 des Gehäuseunterteils 4.1 sind mit Gewindebohrungen versehen, in die Feststellschrauben 12 eingedreht sind, welche vertikal verlaufende Schlitze 13 in den gegenüberliegenden Wänden des Gehäuseoberteils 4.2 durchgreifen. Zwischen den einander zugewandten Wänden der beiden Gehäuseteile 4.1 und 4.2 sind Körperschall-Dämpfungsmittel 14 angeordnet. Die Körperschall-Dämpfungsmittel 14 können beispielsweise aus an der Innenseite der Wände des Gehäuseoberteils angeklebten Schaumstoffstreifen, insbesondere aus Moosgummistreifen bestehen.

Das Gehäuseunterteil 4.1 und das Gehäuseoberteil 4.2 bestehen vorzugsweise aus Kunststoff, beispielsweise aus faserverstärktem Polypropylen, Acrylnitril-Butadien-Styrol (ABS) oder anderen Materialien.

An die Außenseite des Gehäuseunterteils 4.1 sind in der Ebene des Bodens 6 Befestigungslöcher aufweisende Laschen 15 angeformt, während an die Außenseite des Gehäuseoberteils 4.2 mehrere Verankerungsmittel 16 angeformt sind. Die Verankerungsmittel 16 dienen dazu, eine stabile Verbindung des Gehäuse zum umgebenden Estrich herzustellen. Die Verankerungsmittel 16 verstärken zudem das Gehäuseoberteil 4.2 und sind in diesem Ausführungsbeispiel in Form gewellter Rippen ausgebildet.

Die Oberseite des Gehäuseoberteils 4.2 weist eine rasterförmige Struktur 17 auf, die aus gitterartig verlaufenden Rillen 18 bzw. flachen, rechteckigen Erhebungen 19 besteht. An die Unterseite des deckelartigen Gehäuseoberteils 4.2 sind Verstärkungsstege 20 angeformt.

Der in dem kastenförmigen Gehäuse 4 befindliche Ablauf 3 weist einen Geruchsverschluss 2 auf, der aus einem topfförmigen Kunststoffteil 2.1 gebildet ist, in den ein stutzenförmiger Trennkanal 2.2 ragt, dessen Unterkante eine Umlenkung definiert und zum Boden des topfförmigen Kunststoffteil 2.1 beabstandet ist. Im Boden des topfförmigen Kunststoffteil 2.1 ist eine glockenförmige Erhebung 2.3 ausgebildet, die in den Trennkanal 2.2 ragt. Das topfförmige Kunststoffteil 2.1 weist eine umlaufende Überlaufkante 2.4 auf, die nach außen betrachtet in einen ringförmigen Überlaufkanal 2.5 übergeht, welcher seinerseits in einen stutzenförmigen Abschnitt 2.6 übergeht. Der ringförmige Überlaufkanal 2.5 ist in Richtung des stutzenförmigen Abschnitts 2.6 mit Gefälle ausgebildet.

Der Geruchsverschluss 2 weist ferner ein ringförmiges Deckelteil 2.7 auf, das den ringförmigen Überlaufkanal 2.5 flüssigkeitsdicht abdeckt und an seiner Durchbrechung 2.8 flüssigkeitsdicht mit dem in das topfförmige Kunststoffteil 2.1 ragenden Trennkanal 2.2 verbunden ist.

Der stutzenförmige Abschnitt 2.6 des Ablaufs bzw. Geruchsverschlusses weist eine kugelförmige Verdickung auf, die zusammen mit einem Rohrstück 21 ein Kugelgelenk bildet. Das Rohrstück 21 weist ebenfalls eine kugelförmige Verdickung auf, die mit dem aus dem kastenförmigen Gehäuse 4 herausragenden Ablaufstutzen 9 ein Kugelgelenk bildet. In Fig. 2 ist zu erkennen, dass in den kugelförmigen Verdickungen Ringnuten 22, 23 ausgebildet sind, die der Aufnahme von Dichtungsringen (in Fig.2 nicht gezeigt) dienen.

Der im kastenförmigen Gehäuse 4 angeordnete, mit dem Geruchsverschluss 2 versehene Ablauf 3 ist eine in Bezug auf das Gehäuse 4 separat gefertigte Komponente der erfindungsgemäßen Ablaufvorrrichtung.

Das Gehäuseoberteil 4.2 weist oberseitig eine kreisringförmige, die Ablauföffnung 5 umgebende Vertiefung 24 auf. In der Vertiefung ist ein ringscheibenförmiges Element 25 drehbar aufgenommen, das eine exzentrisch angeordnete Durchbrechung 26 aufweist. In der Oberseite des ringscheibenförmigen Elements 25 ist eine flache, im wesentlichen ebene Vertiefung 27 ausgebildet, in welcher ein Rost 28 im wesentlichen horizontal verschiebbar angeordnet ist. Die Vertiefung 27 hat eine im wesentlichen rechteckige, vorzugsweise quadratische Form, die größer ist als ein den Rost 28 aufnehmender Rahmen 29. Die Verschiebung des Rostes 28 ist in der Ebene der Vertiefung 27 in mindestens zwei quer zueinander verlaufenden Richtungen möglich.

Der vorzugsweise aus Edelstahl hergestellte Rost 28 ist in einem Rahmen 29 aufgenommen, der aus Kunststoff oder Edelstahl besteht. Der Rahmen 29 ist mit mehreren rahmenförmigen Unterlegscheiben 30, 31, 32 versehen, die eine unterschiedliche Dicke aufweisen. Die Unterlegscheiben 30, 31, 32 sind untereinander und mit dem den Rost 28 aufnehmenden Rahmen 29 verrastbar oder formschlüssig verbindbar.

Das tellerförmige, ringscheibenförmige Element 25 besitzt oberseitig eine Vielzahl von Rillen oder Nuten 33, die an der Durchbrechung 26 münden. Ausgehend von der Durchbrechung 26 erstrecken sich die Nuten 33 im wesentlichen radial und enden mit Abstand vor dem äußeren Rand des ringscheibenförmigen Elements 25. Die Nuten 33 weisen vorzugsweise jeweils einen in Richtung der Durchbrechung 26 geneigten Nutgrund auf.

Zu ihrer Montage wird die kastenförmige Ablaufvorrichtung 1 auf den Rohboden der Dusche gestellt und an den Laschen 15 festgeschraubt. Danach wird Höhe des kastenförmigen Gehäuses 4 so eingestellt und mit dem seitlichen Feststellschrauben 12 fixiert, dass die Oberkante (Oberseite) des deckelartigen Gehäuseoberteils 4.2 der Höhe (Oberkante) des einzubringenden Estrichs entspricht. Anschließend wird der sich im kastenförmigen Gehäuse 4 befindliche Ablauf 3 über den Ablaufstutzen 9 mit einer Entwässerungsleitung verbunden. Die rippenförmigen Verankerungsmittel 16, welche in den Estrich eingreifen, sorgen für Stabilität und eine gute Verankerung des Gehäuses 4 im Estrich.

Sollte sich bei der Verlegung des Estrichs ergeben, dass das kastenförmige Gehäuse 4 in einer falschen Höhe positioniert ist, kann das Gehäuse 4 noch nachträglich durch das zwischen dem Geruchsverschluss 2 und dem Ablaufstutzen 9 angeordnete Doppelkugelgelenk in der Höhe korrigiert werden, und zwar sowohl nach unten als auch nach oben, beispielsweise um etwa ± 20 mm.

Die nächsten Arbeitsschritte führt der Fliesenleger durch. Nach Entfernen einer Bauschutzfolie wird der Fußboden und die Oberfläche des Gehäuseoberteiles 4.2 mit einer sogenannten Flüssigfolie bestrichen. In diese Folie wird eine Sicherheits-Dichtmanschette gelegt und ebenfalls mit Flüssigfolie bestrichen. Nun ist der Übergang von dem Duschablaufgehäuse 4 zum Estrich sicher abgedichtet. Als letztes kann der Rost 28 mit Hilfe des exzentrischen Ringelements 25 bis zu etwa 15 mm aus der Mitte heraus seitenverstellt werden. Somit ist es auch im Nachhinein noch möglich, den Rost 28 bzw. den ihn tragenden Rahmen 29 ins Fliesenraster einzupassen.

Damit der Rost 28 auch an unterschiedliche Fliesen- bzw. Natursteinstärken angepasst werden kann, wird mit bis zu drei verschiedenen Unterlegscheiben 30, 31, 32, die eine Dicke von z.B. 3 mm, 5 mm bzw. 7 mm aufweisen und unter den Rahmen 29 gelegt werden, eine Höhenverstellung vorgenommen. Nach der Verfliesung des Bodens und der Oberseite des Gehäuses 4 und der abschließenden Verfugung (einschließlich der üblichen Silikonabdichtung) ist die bodengleiche Dusche fertig.

Sollte die um den Rahmen üblicherweise angebrachte Silikonfuge später eventuell reißen, läuft das dort eindringende Sickerwasser durch die Rillen oder Nuten 33 des scheibenförmigen Ringelements 25 direkt in den Ablauf 3, sodass eine Anstauung von Wasser, welches nach einiger Zeit einem Faulprozess unterworfen ist, ausgeschlossen ist.

Die Erfindung ist in ihrer Ausführung nicht auf das vorstehend beschriebene Ausführungsbeispiel beschränkt. Vielmehr sind eine Reihe von Varianten möglich, die auch bei abweichender Gestaltung von dem in den beigefügten Ansprüchen enthaltenen Erfindungsgedanken Gebrauch machen. So liegt es beispielsweise auch im Rahmen der Erfindung, anstelle von seitlichen Feststellschrauben 12 Einstellschrauben in dem Gehäuseoberteil anzubringen, die über in der Oberseite des Gehäuseoberteils 4.2 ausgebildete Durchbrechungen (nicht gezeigt), welche gegebenenfalls mit zugeordneten Kappen oder der gleichen verschließbar sind, mittels eines Schraubendrehers zugänglich und verstellbar sind.

## Patentansprüche

1. Ablaufvorrichtung (1) zur Herstellung eines in einem Boden eingebetteten Wasserablaufs, insbesondere zur Herstellung einer bodengleiche Dusche, mit einem Rost (28), einem eine Ablauföffnung (5) aufweisenden und den Rost tragenden kastenförmigen Gehäuse (4), einem Geruchsverschluss (2) und einem mit einer Entwässerungsleitung lösbar verbindbaren Ablaufstutzen (9), wobei das Gehäuse (4) aus einem schalenförmigen Gehäuseunterteil (4.1) und einem deckelartigen Gehäuseoberteil (4.2) aufgebaut ist, und wobei das Gehäuseoberteil (4.2) höhenverstellbar gegenüber dem Gehäuseunterteil (4.1) mit demselben verbunden ist und Verankerungsmittel (16) aufweist, die der Verankerung des Gehäuseoberteils (4.2) in einem Estrich dienen
**dadurch gekennzeichnet, dass** im montierten Zustand des Gehäuseunterteils (4.1), wenn dasselbe auf einem Boden befestigt ist, der Geruchsverschluss (2) in seiner Lage relativ zu dem Gehäuseoberteil (4.2) und/oder dem Gehäuseunterteil (4.1) verstellbar in dem Gehäuse (4) angeordnet ist, und dass das Gehäuseoberteil (4.2) oberseitig eine kreisringförmige, die Ablauföffnung (5) umgebende Vertiefung (24) aufweist, in der ein ringscheibenförmiges, eine exzentrisch angeordnete Durchbrechung (26) aufweisendes Element (25) drehbar aufgenommen ist, wobei das ringscheibenförmige Element (25) oberseitig eine Vertiefung (27) aufweist, in welcher der Rost (28) im wesentlichen horizontal verschiebbar angeordnet ist.

2. Ablaufvorrichtung nach Anspruch 1,
**dadurch gekennzeichnet, dass** das Gehäuseoberteil (4.2) randseitig das Gehäuseunterteil (4.1) umschließt.

3. Ablaufvorrichtung nach Anspruch 1 oder 2,
**dadurch gekennzeichnet, dass** die Höhe des Gehäuseoberteils (4.2) gegenüber dem Gehäuseunterteil (4.1) mittels am Gehäuseoberteil (4.2) und/oder am Gehäuseunterteil (4.1) befestigter Schrauben (12) einstellbar und/oder feststellbar ist.

4. Ablaufvorrichtung nach einem der Ansprüche 1 bis 3,
**dadurch gekennzeichnet, dass** das Gehäuseunterteil (4.1) mit Befestigungslaschen (15) versehen ist.

5. Ablaufvorrichtung nach einem der Ansprüche 1 bis 4,
**dadurch gekennzeichnet, dass** die Verankerungsmittel (16) in Form von gewellten Rippen ausgebildet sind.

6. Ablaufvorrichtung nach einem der Ansprüche 1 bis 5,
**dadurch gekennzeichnet, dass** zwischen dem Geruchsverschluss (2) und dem Ablaufstutzen (9) ein Rohrstück (21) angeordnet ist, das sowohl mit dem Geruchsverschluss (2) als auch mit dem Ablaufstutzen (9) gelenkig und flüssigkeitsdicht verbunden ist.

7. Ablaufvorrichtung nach einem der Ansprüche 1 bis 6,
**dadurch gekennzeichnet, dass** zwischen dem Gehäuseunterteil (4.1) und dem Gehäuseoberteil (4.2) Körperschall-Dämpfungsmittel (14) angeordnet sind.

8. Ablaufvorrichtung nach einem der Ansprüche 1 bis 7,
**dadurch gekennzeichnet, dass** das ringscheibenförmige Element (25) oberseitig mit einer Vielzahl von Nuten (33) versehen ist, die an der Durchbrechung (26) münden.

9. Ablaufvorrichtung nach Anspruch 8,
**dadurch gekennzeichnet, dass** die Nuten (33) sich ausgehend von der Durchbrechung (26) des ringscheibenförmigen Elements (25) im Wesentlichen in radialer Richtung erstrecken und einen in Richtung der Durchbrechung (26) geneigten Nutgrund aufweisen.

10. Ablaufvorrichtung nach einem der Ansprüche 1 bis 9,
**dadurch gekennzeichnet, dass** dem Rost (28) oder einem den Rost aufnehmenden Rahmen (29) eine oder mehrere rahmenförmige Unterlegscheiben (30, 31, 32) zugeordnet sind.

11. Ablaufvorrichtung nach Anspruch 10,
**dadurch gekennzeichnet, dass** die Unterlegscheiben (30, 31, 32) eine unterschiedliche Dicke aufweisen.

12. Ablaufvorrichtung nach Anspruch 10 oder 11,
**dadurch gekennzeichnet, dass** die Unterlegscheibe (30) mit einem den Rost (28) aufnehmenden Rahmen (29) und/oder einer anderen Unterlegscheibe (31, 32) verrastbar oder formschlüssig verbindbar ist.

## Claims

1. A drainage device (1) for establishing a water drainage embedded in a floor, in particular for setting up a ground level shower, comprising a grate (28), a box-shaped housing (4) which comprises a drainage opening (5) and which supports the grate, a stench trap (2) and a drain connection piece (9) which can be detachably connected to a drainage pipe, wherein the housing (4) is assembled from a cup-shaped lower housing part (4.1) and a lid-like upper housing part (4.2) and wherein the upper housing part (4.2) is connected to the lower housing part (4.1) so as to be height-adjustable relative thereto and comprises anchoring means (16) serving to anchor the upper housing part (4.2) in a floor screed,
**characterized in that** in the assembled state of the lower housing part (4.1), when the same is fastened to a floor, the stench trap (2) is arranged in the housing (4) so that its position can be adjusted relative to the upper housing part (4.2) and/or the lower housing part (4.1), and **in that** the upper housing part (4.2), on its upper side, comprises a circular ring-shaped recess (24) which surrounds the drainage opening (5) and in which an annular disk-shaped element (25) which comprises an eccentrically arranged through hole (26) is rotatably received, wherein the annular disk-shaped element (25) comprises a recess (27) on its upper side, in which the grate (28) is arranged so as to be displaceable substantially horizontally.

2. The drainage device according to claim 1,
**characterized in that** the upper housing part (4.2) encloses the lower housing part (4.1) on the side of the edge.

3. The drainage device according to claim 1 or 2,
**characterized in that** the height of the upper housing part (4.2) relative to the lower housing part (4.1) can be set and/or fixed by means of screws (12) which are fastened to the upper housing part (4.2) and/or to the lower housing part (4.1).

4. The drainage device according to one of claims 1 to 3,
**characterized in that** the lower housing part (4.1) is provided with fastening straps (15).

5. The drainage device according to one of claims 1 to 4,
**characterized in that** the anchoring means (16) are embodied in the form of undulated ribs.

6. The drainage device according to one of claims 1 to 5,
**characterized in that** a piece of pipe (21), which is connected to the stench trap (2) as well as to the drainage nozzle (9) in an articulated and liquid-tight manner, is arranged between the stench trap (2) and the drainage nozzle (9).

7. The drainage device according to one of claims 1 to 6,
**characterized in that** means (14) for damping structure-borne sound are arranged between the lower housing part (4.1) and the upper housing part (4.2).

8. The drainage device according to one of claims 1 to 7,
**characterized in that** the annular disk-shaped element (25), on its upper side, is provided with a plurality of grooves (33), which end in the through hole (26).

9. The drainage device according to claim 8,
**characterized in that** the grooves (33), starting from the through hole (26) of the annular disk-shaped element (25), extend substantially in radial direction and comprise a groove bottom which is inclined in the direction of the through hole (26).

10. The drainage device according to one of claims 1 to 9,
**characterized in that** one or a plurality of frame-shaped washers (30, 31, 32) are assigned to the grate (28) or to a frame (29) which accommodates the grate.

11. The drainage device according to claim 10,
**characterized in that** the washers (30, 31, 32) have a different thickness.

12. The drainage device according to claim 10 or 11,
**characterized in that** the washer (30) can be connected to a frame (29) which accommodates the grate (28) and/or can be snapped to or can be connected to another washer (31, 32) in a positive fit.

## Revendications

1. Dispositif d'écoulement (1) pour la réalisation d'un système d'évacuation d'eau, noyé dans le sol, en particulier pour la réalisation d'une douche à niveau du sol, avec une grille (28), un boîtier (4) en forme de caisse, qui présente une ouverture d'écoulement (5) et porte la grille, un dispositif de fermeture anti-odeurs (2) et une tubulure d'écoulement (9), qui peut être raccordée de manière amovible à une conduite d'évacuation d'eau, le boîtier (4) étant composée d'une partie inférieure (4.1) en forme de coque et d'une partie supérieure (4.2) en forme de couvercle, et la partie supérieure (4.2) du boîtier, réglable en hauteur par rapport à la partie inférieure (4.1), étant reliée à celle-ci et présentant des moyens d'ancrage (16), qui servent à ancrer la partie supérieure (4.2) du boîtier dans une chape, **caractérisé en ce que**, quand la partie inférieure (4.1) du boîtier montée est fixée sur un sol, le dispositif de fermeture anti-odeurs (2) est agencé dans le boîtier (4) dans sa position réglable par rapport à la partie supérieure (4.2) du boîtier et / ou à la partie inférieure (4.1) du boîtier, et que la partie supérieure (4.2) du boîtier présente, sur le côté supérieur, une cavité (24) en forme de bague circulaire, qui entoure l'ouverture d'écoulement (5) et dans laquelle est logé en rotation un élément (25) en forme de disque annulaire, qui présente un passage (26), disposé excentriquement, l'élément (25) en forme de disque annulaire présentant, sur la face supérieure, une cavité (27), dans laquelle la grille (28) est disposée en pouvant être déplacée essentiellement horizontalement.

2. Dispositif selon la revendication 1, **caractérisé en ce que** la partie supérieure (4.2) du boîtier entoure, côté bord, la partie inférieure (4.1) du boîtier.

3. Dispositif d'écoulement selon la revendication 1 ou 2, **caractérisé en ce que** la hauteur de la partie supérieure (4.2) du boîtier par rapport à la partie inférieure (4.1) du boîtier peut être ajustée ou déterminée au moyen de vis (12), qui sont fixées à la partie supérieure (4.2) du boîtier et / ou à la partie inférieure (4.1) du boîtier.

4. Dispositif d'écoulement selon l'une des revendications 1 à 3, **caractérisé en ce que** la partie inférieure (4.1) du boîtier est pourvue de pattes de fixation (15).

5. Dispositif d'écoulement selon l'une des revendications 1 à 4 **caractérisé en ce que** les moyens d'ancrage (16) sont réalisées sous la forme de nervures ondulées.

6. Dispositif d'écoulement selon l'une des revendications 1 à 5, **caractérisé en ce que**, entre le dispositif de fermeture anti-odeurs (2) et la tubulure d'écoulement (9), est disposée une pièce tubulaire (21), qui est raccordée de manière souple et étanche aussi bien au dispositif de fermeture anti-odeurs (2) qu'à la tubulure d'écoulement (9).

7. Dispositif d'écoulement selon l'une des revendications 1 à 6, **caractérisé en ce que** des moyens d'insonorisation (14) du corps résonant sont disposés entre la partie inférieure (4.1) et la partie supérieure (4.2) du boîtier.

8. Dispositif d'écoulement selon l'une des revendications 1 à 7, **caractérisé en ce que** l'élément annulaire (25) est pourvu, en haut, d'une pluralité de rainures (33), qui aboutissent au passage (26).

9. Dispositif d'écoulement selon la revendication 8, **caractérisé en ce que** les rainures (33) s'étendent, à partir du passage (26) de l'élément en forme de disque annulaire (25), essentiellement dans la direction radiale et présentent un fond de rainure incliné dans la direction dudit passage (26).

10. Dispositif d'écoulement selon l'une des revendications 1 à 9, **caractérisé en ce qu'**une ou plusieurs plaques (30, 31, 32) en forme de cadres sont associées à la grille (28) ou à un cadre (29) recevant ladite grille.

11. Dispositif d'écoulement selon la revendication 10, **caractérisé en ce que** les plaques (30, 31, 32) présentent une épaisseur différente.

12. Dispositif d'écoulement selon revendication 10 ou 11, **caractérisé en ce que** la plaque (30) peut être clipsée ou reliée par emboîtement à un cadre (29) recevant la grille (28) et / ou à une autre plaque (31, 32).
